# EUROPÄISCHE PATENTANMELDUNG

(11) **EP 0 201 659 A1**
(43) Veröffentlichungstag der Anmeldung: **20.11.1986**
(21) Anmeldenummer: 86100262.4
(22) Anmeldetag: 10.01.1986
(51) Int. Cl.: A47L 9/02

(54) **Staubsaugerdüse**

(30) Priorität: 27.03.1985 DE 8509150 U
(71) Anmelder: Vorwerk & Co. Interholding GmbH, D-42275 Wuppertal (DE)
(72) Erfinder: Ahlf, Heinz-Jürgen, D-5060 Bergisch-Gladbach (DE); Simm, Hans-Peter, D-5600 Wuppertal 12 (DE); Gühne, Wieland, D-5630 Remscheid (DE); Wulf, Peter, D-5828 Ennepetal (DE)

(57) **Zusammenfassung**

Es handelt sich um eine Staubsaugerdüse (1). welche mit einer Sperreinrichtung zwischen Anschlußstutzen (3) und Düsengehäuse (2) versehen ist. die beide in einem gewissen Schwenkbereich derart miteinander verriegelt, daß beide gemeinsam eine synchrone Schwenkbewegung durchführen. Die Verriegelung kann nach Überwinden eines gefederten Sperrbolzens (7) aufgehoben werden.

## Beschreibung

Die Erfindung betrifft eine Staubsaugerdüse mit einem Anschlußstutzen, welcher im Düsengehäuse verschwenkbar gelagert ist.

Derartige Staubsaugerdüsen gehören zum Stand der Technik. Ein verschwenkbarer Anschlußstutzen ist notwendig, um bei der Hin- und Herbewegung des Staubsaugers beim Saugen die Bodenplatte der Staubsaugerdüse parallel auf dem Untergrund zu halten. Des weiteren muß auch unter niedrigen Möbel teil en gesaugt werden können. Dazu muß der angeschlossene Handstaubsauger oder das Saugrohr eines Bodenstaubsaugers extrem flach gelegt werden. Dies wäre ohne schwenkbaren Anschlußstutzen nicht möglich.

Da alle diese Staubsaugerdüsen mit ihrer Bodenplatte dicht am Untergrund anliegen, um in den in der Bodenplatte üblichen Kanälen eine hohe Luftgeschwindigkeit zu erzeugen und somit das Saugergebnis günstig zu beeinflussen, ergeben sich jedoch Schwierigkeiten beim Aufsaugen von groben Schmutzteil en, die aufgrund ihrer Abmessungen nicht mehr durch die Saugkanäle gesaugt werden können.

Dazu muß die Staubsaugerdüse mit ihrer Bodenplatte vom Untergrund abgehoben werden, um so den groben Schmutztellen einen ungehinderten Zugang zur meist in der Mitte angeordneten zentralen Saugöffnung zu ermöglichen. Dies ist noch einfach beim Hantieren mit dem Saugrohr eines Bodenstaubsaugers, wird jedoch mühsam bei einem angeschlossenen Handstaubsauger. Hier muß der Benutzer das gesamte Gewicht des Handstaubsaugers hochheben, um die Staubsaugerdüse mit ihrer Bodenplatte vom Untergrund abzuheben.

Aufgabe der Erfindung ist nun, eine Einrichtung an einer Staubsaugerdüse zu schaffen, welche es ermöglicht, grobe Schmutzteile aufzusaugen, ohne die Staubsaugerdüse vom Untergrund mitsamt Staubsauger abheben zu müssen.

Erfindungsgemäß wird die Aufgabe durch die Merkmale des Anspruchs 1 gelöst.

Somit hat die Erfindung zum Vorteil, daß Staubsaugerdüsen mit einer Einrichtung versehen werden können, welche es ermöglicht, grobe Schmutzteile aufzusaugen, ohne daß ein angeschlossener Staubsauger unter Kraftaufwand hochgehoben werden muß.

Anhand der nachfolgenden Beschreibung ist ein Ausführungsbeispiel gezeichnet und beschriedben.

Es zeigt:
Fig. 1 Eine Staubsaugerdüse im entriegelten Zustand mit einem Teil schnitt,
Fig. 2 eine Seitenansicht zu Fig. 1 mit Teil schnitt,
Fig. 3 eine Staubsaugerdüse im verriegelten Zustand mit einem Teilschnitt,
Fig. 4 eine Seitenansicht zu Fig. 3 mit Teilschnitt.

In Fig. 1 ist eine Staubsaugerdüse 1 dargestellt, welche einen im Düsengehäuse 2 verschwenkbar angeordneten Anschl ußstutzen 3 aufweist. Unten am Düsengehäuse 2 ist eine Bodenplatte 4 angeordnet ( siehe Fig. 2).

Aus den Figuren 1 und 2 ist zu erkennen, daß am Anschl ußstutzen 3 eine Anlauffläche 5 und ein vertiefter Absatz 6 angeordnet ist, welcher je nach Winkel der Schwenkbewegung des Ansaugstutzens 3 in den Bereich eines beweglich im Düsengehäuse 2 gelagerten Bolzens 7 gerät.

Der Bolzen 7 liegt in einer Führungshülse 8 und besitzt eine Druckfeder 9.

In den Fig. 1 und 2 liegt dieser Bolzen 7 gegen die Anlauffläche 5 an, und der Ansaugstutzen 3 kann beinahe in seinem gesamten Schwenkbereich verschwenkt werden, bis er in die Stellung in Fig. 3 und 4 gebracht wird.

Hier gerät der Bolzen 7 in den Bereich des Absatzes 6; und die Druckfeder 9 drückt ihn in diesen Absatz 6 hinein. Somit sind Düsengehäuse 2 und Anschlußstutzen 3 so miteinander verriegelt, daß beim Herunterschwenken des Anschlußstutzens 3 das Düsengehäuse 2 so mitverschwenkt, daß sich die Vorderkante 10 des Düsengehäuses 2 im gleichen Maße anhebt, wie der Anschlußstutzen 3 verschwenkt. Somit können grobe Schmutzteile aufgesaugt werden.

Um wieder die Entriegelung für den normalen Gebrauch herzustellen, muß der Benutzer z.B. mit Hilfe seines Fußes eine Kraft auf das Düsengehäuse 2 aufbringen und gleichzeitig den Anschlußstutzen 3 nach unten verschwenken. Durch die konische Ausbildung der Bolzenspitze 11 rutscht dann der Bolzen 7 gegen die Kraft der Druckfeder 9 über den Absatz 6 zurück auf die Anlauffläche 5 und eine "normale" Benutzung ist wieder möglich.

## Patentansprüche

1. Staubsaugerdüse mit einem Anschlußstutzen, welcher im Düsengehäuse verschwenkbar gelagert ist, dadurch gekennzeichnet, daß eine Sperreinrichtung zwischen verschwenkbar gelagertem Anschlußstutzen (3) und Düsengehäuse (2) angeordnet ist, welche in einem Endbereich der Schwenkbewegung des Anschlußstutzens (3) beide miteinander verriegelt, so daß eine gemeinsame Schwenkbewegung ausgeführt wird.

2. Staubsaugerdüse nach Anspruch 1, dadurch gekennzeichnet, daß die Sperreinrichtung aus einem beweglich gelagerten Bolzen (7) im Düsengehäuse (2) und einer Anlauffläche (5) mit vertieft angeordnetem Absatz (6) am schwenkbaren Anschlußstutzen (3) besteht, wobei der Absatz (6) derart angeordnet ist, daß lediglich in einem Endbereich der Schwenkbewegung des Anschlußstutzens (3) der Absatz (6) den Bolzen (7) in seiner Bewegung freigibt, und der Bolzen (7) im gesamten anderen Bereich der Schwenkbewegung gegen die Anlauffläche (5) anliegt.
